# EUROPÄISCHE PATENTSCHRIFT

(11) **EP 0 658 720 B1**
(45) Veröffentlichungstag und Bekanntmachung des Hinweises auf die Patenterteilung: **02.06.1999**
(21) Anmeldenummer: 94118885.6
(22) Anmeldetag: 30.11.1994
(51) Int. Cl.: F21S 3/02

(54) **Leuchteneinheit**
Lighting fixture
Appareil d'éclairage

(30) Priorität: 14.12.1993 DE 4342657
(43) Veröffentlichungstag der Anmeldung: 21.06.1995
(73) Patentinhaber: RIDI-LEUCHTEN GmbH, D-72417 Jungingen (DE)
(72) Erfinder: Martinetz, Johann, D-72379 Hechingen (DE)
(74) Vertreter: Heim, Hans-Karl, Dipl.-Ing.

(56) Entgegenhaltungen:
- EP-A- 0 150 271
- GB-A- 1 264 513
- US-A- 3 430 039
- US-A- 5 132 886

## Beschreibung

Die Erfindung betrifft eine Leuchteneinheit gemäß Oberbegriff des Anspruchs 1.

Die Leuchteneinheit ist insbesondere für Lichtbandsysteme vorgesehen, bei denen mehrere Leuchteneinheiten in Längsrichtung aneinandergereiht sind.

Derartige Lichtbandsysteme werden insbesondere zur Beleuchtung von relativ großen Räumen und Hallen, wie Sporthallen, Großgaragen und dergleichen, und bevorzugt im industriellen Bereich, beispielsweise in Fertigungs- und Lagerhallen, eingesetzt.

Bekannte Lichtbandsysteme bestehen aus Leuchteneinheiten, welche als Grundelement eine Tragschiene aufweisen. An dieser Tragschiene ist ein gehäuseartiger Geräteträger befestigt, welcher mit Halteeinrichtungen für ein Leuchtmittel versehen ist und welcher die elektrischen Betriebsgeräte, wie Vorschaltgerät, Starter, Kompensationskondensator und gegebenenfalls einen Notlichtbausatz, aufweist (EP 0 486 714 Al, DE 81 31 321.7 U1).

Die Tragschiene ist montagefertig verdrahtet und weist Adapter für eine elektrische Verbindung zu dem Geräteträger auf.

An dem Geräteträger ist in der Regel eine Reflektor-Anordnung als Lichtlenker befestigt, welche zusätzlich mit Lichtrastern versehen werden kann. Reflektor-Anordnungen bzw. Lichtlenker sind für eine den lichttechnischen und unter Umständen gesetzlichen Vorschriften entsprechende Beleuchtung erforderlich. Grundsätzlich kann eine Leuchteneinheit auch mit einem freistrahlenden Leuchtmittel ausgerüstet sein. Als Leuchtmittel werden üblicherweise Leuchtstofflampen eingesetzt.

Ein Nachteil dieser bekannten Leuchteneinheit ist eine konstruktiv bedingte Vielzahl an Einzelbauteilen. Deren Herstellung, Lagerhaltung und Bereitsstellung erfordert einen verhältnismäßig hohen Aufwand und wirkt sich nachteilig auf die Kosten und Preisgestaltung des Erzeugnisses aus.

Aus der GB-PS 1 264 513 ist eine Leuchtenanordnung bekannt, welche eine Tragschiene zur Aufnahme elektrischer Betriebsgeräte aufweist. Eine nach unten gerichtete Einbauöffnung der Tragschiene ist mit einer Blindabdeckung versehen. Endseitenbereiche sind mit Plattenelementen versehen, an denen über Befestigungsflansche Lampenfassungen gehalten werden.

Eine Kombinationsleuchte ist in der US-PS 3 430 039 beschrieben. Die Kombinationsleuchte weist wenigstens eine Leuchtstoffröhre und wenigstens einen Strahler auf. Im Bereich der Leuchtstoffröhre ist eine Abdeckung angeordnet, welche über eine Schraubverbindung-an stirnseitigen Endplatten befestigt werden kann. Die stirnseitigen Endplatten weisen die Lampenfassungen für die Leuchtstoffröhre und die Strahler auf.

Eine gattungsbildende Leuchtenanordnung ist in der US-PS 5 132 886 beschrieben. Die Leuchtenanordnung weist eine Tragschiene zur Aufnahme elektrischer Betriebsgeräte, eine Abdeckung und Lampenfassungen für ein Leuchtmittel auf. Die Abdeckung erstreckt sich zwischen den Lampenfassungen, die stirnseitig an der Tragschiene angeordnet sind. Die Abdekkung ist über eine Scharnierkonstruktion mit Halteeinrichtungen, welche in der Tragschiene angeordnet sind, aufschwenkbar an einer Längsseite der Tragschiene befestigt, so daß die in der Tragschiene angeordneten Bauteile zugänglich sind, wenn die Abdeckung nach unten aufgeschwenkt ist.

An der Außenseite der Abdeckung ist ein Reflektor befestigt, welcher schräg zueinander gerichtete Reflektorflächen als Seitenflächen aufweist, zwischen denen eine schmale Grundfläche ausgebildet ist. Die Befestigung der Abdeckung im geöffneten Zustand und in Abdeckstellung erfolgt mit Befestigungselementen im Bereich der Halteeinrichtungen für die Scharnierkonstruktionen.

Der Erfindung liegt die Aufgabe zugrunde, eine Leuchteneinheit zu schaffen, welche für Lichtbandsysteme geeignet ist, eine variable gestaltung ermöglicht und eine effiziente, kostengünstige Herstellung, Lagerhaltung und Logistik der Einzelbauelemente und eine besonders effiziente Befestigung ermöglicht.

Erfindungsgemäß wird die Aufgabe durch die Merkmale des Anspruchs 1 gelöst. Zweckmäßige und vorteilhafte Ausgestaltungen sind in den Unteransprüchen und in der Figurenbeschreibung enthalten.

Erfindungsgemäß wird die Aufgabe durch eine Leuchteneinheit mit einer Tragschiene, die zur Aufnahme elektrischer oder auch elektronischer Betriebsgeräte und in einer vorteilhaften Weise als ein gehäuseartiges Profil ausgebildet ist und eine nach unten gerichtete Einbauoffnung aufweist sowie mit einem Leuchtmittel und einer Reflektoranordnung gelost, bei welcher die Reflektoranordnung zwischen Seitenflächen eine Grundfläche aufweist, welche zur Abdeckung der Einbauöffnung der Tragschiene ausgebildet ist. Die Reflektoranordnung ist im Bereich der Grundfläche außerdem mit wenigstens zwei Ausnehmungen versehen, welche zur direkten Befestigung der Reflektoranordnung an der Tragschiene dienen und komplementär zu einem Knebel eines Befestigungselementes einer Befestigungseinrichtung ausgebildet sind. Bei der Befestigung der Reflektoranordnung wird ein Knebel durch die jeweilige Ausnehmung geführt und danach zur Fixierung der Reflektoranordnung gedreht. Der Knebel eines Befestigungselementes wirkt jeweils mit einem Querbügel zusammen, welcher an der Tragschiene gehalten ist. Diese ist im Bereich der Einbauöffnung mit Längsstegen versehen, welche waagerecht verlaufen und zur Halterung der Querbügel der Befestigungseinrichtungen für die Reflektoranordnung sowie für Halteeinrichtungen des Leuchtmittels und für die elektrischen Betriebsgeräte dienen. Besonders vorteilhaft ist deren einrastbare oder aufklipsbare und längsverschiebbare Halterung an den Längsstegen der Tragschiene. Die Tragschiene vereinigt bei der erfindungsgemäßen Konstruktion die Gebrauchswerteigenschaften der bekannten Tragschiene und des Geräteträgers. Ein Geräteträger ist deshalb bei der erfindungsgemäßen Leuchteneinheit nicht vorgesehen, was in einer vorteilhaften Weise zu verringerten Herstellungs-, Lager- und Montagekosten führt.

Besonders vorteilhaft ist es, daß die gehäuseartige, beispielsweise U-förmige Tragschiene, welche mit einer Durchgangsverdrahtung versehen ist, und die elektrischen und elektronischen Betriebsgeräte für das Leuchtmittel aufnimmt, eine langsverschiebbare Halterung ermoglicht Gleichzeiht werden mechanische und elektrische Adapter, welche bei den bekannten Leuchteneinheiten zur Verbindung des Geräteträgers und der Tragschiene erforderlich waren, überflüssig, so daß eine weitere Kosteneinsparung gegeben ist. Die Tragschiene weist zweckmäßigerweise einen etwa U-förmigen Querschnitt auf, wobei der Verbindungssteg des U-Profils als nahezu horizontale, obere Montagefläche der Tragschiene dient.

Die Leuchteneinheit kann für eine Deckenmontage oder für eine Aufhängung vorgesehen sein, welche mit einer Kette, einem Stahlseil, einem Zugpendel oder mit einem Pendelrohr als in der Montagefläche gehaltenen Aufhängeelementen vorgenommen werden kann.

Weiterhin kann die Leuchteneinheit als einlampige Leuchteneinheit ausgebildet sein, bei welcher ein Leuchtmittel, insbesondere eine Leuchtstofflampe, angeordnet ist. Bei zwei- oder mehrlampigen Leuchteneinheiten sind zwei oder mehrere Leuchtmittel, insbesondere parallel zueinander, in einer Leuchteneinheit gehalten. Der Begriff "Leuchtmittel" soll eine oder mehrere Leuchtmittelanordnungen und der Begriff "Leuchteneinheit" ein- oder mehrlampige Leuchteneinheiten umfassen.

Die Einbauöffnung der Tragschiene zum Einbau der elektrischen und elektronischen Betriebsgeräte des Leuchtmittels welche nach unten gerichtet und mit der Reflektoranordnung abgedeckt ist, ist wegen des leichten Entfernens der Reflektoranordnung leicht zugänglich.

Die Einbauöffnung wird dabei derart mit einem Lichtlenker bzw. einer Reflektoranordnung abgedeckt, daß die zur Tragschiene gerichtete Grundfläche der Reflektoranordnung zwischen dem Leuchtmittel und der Tragschiene angeordnet ist.

Die Befestigung der Reflektoranordnung oder des Lichtlenkers mit Hilfe der Erfindungsgemäßen Befestigungseinrichtungen, die in einem definierten Abstand voneinander angebracht sind ist besonders vorteilhaft. In einer besonders einfachen und kostengünstigen Konstruktion sind die als Teil der Befestigungseinrichtungen in der Grundfläche der Reflektoranordnung ausgebildeten Ausnehmungen als Langlöcher oder schlüssellochförmige Öffnungen vorgesehen, welche jeweils mit einem Befestigungselement, beispielsweise einem Bolzen mit Klemmelement, welches komplementär zur Ausnehmung ausgebildet ist und an oder in der Tragschiene gehalten ist, zusammenwirkten.

Die Befestigungselemente für die Reflektoranordnung werden mit einem Quersteg oder Querbügel an der Tragschiene gehalten.

Besonders vorteilhaft sind die im Bereich der Einbauöffnung ausgebildeten Längsstege der Tragschiene, welche als Befestigungsflansche dienen. So können die Halteeinrichtungen des Leuchtmittels, welche mit der Leuchtmittelfassung versehen sind, die elektrischen und elektronischen Betriebsgeräte, gegebenenfalls auch die Durchgangsverdrahtungen sowie Teile der Befestigungseinrichtungen der Reflektoranordnung an diesen Längsstegen gehalten werden. Es ist vorteilhaft, wenn diese Konstruktionsteile mit komplementären Haltestegen und Haltenuten versehen sind, so daß sie verschiebbar und lösbar in den Längsstegen der Tragschiene befestigt werden können.

Eine Leuchteneinheit kann ein- oder mehrlängig ausgebildet sein, wobei die Tragschiene bei einer insbesondere zwei- oder dreilängigen Ausführung eine entsprechende Länge aufweist.

Die Halteeinrichtungen der in Längsrichtung aneinandergereihten zwei oder drei Leuchtmittel und die Befestigungseinrichtungen der entsprechenden Reflektoranordnungen sind dann an der mehrlängigen Tragschiene fixierbar. Die Einbauöffnung der mehrlängigen Tragschiene wird durch die zwei, drei oder mehreren Reflektoranordnungen abgedeckt.

Besonders vorteilhafte und variabel gestaltbare Lichtbänder weisen in Abhängigkeit von der erforderlichen Beleuchtungsstärke zwischen Leuchtmitteln mit Reflektoranordnungen Blindabdeckungen auf, welche z.B. im Wechsel mit Reflektor-anordnungen angebracht sein können. Die Befestigung einer derartigen Blindabdeckung kann analog zur Befestigung der Reflektoranordnung mit den beschriebenen Befestigungseinrichtungen oder als einklipsbare oder einrastbare Befestigung vorgesehen sein.

Die erfindungsgemäße ein- oder mehrlampige Leuchteneinheit kann für IP-Schutzarten, explosionsgeschützt und für feuergefährdete Bereiche ausgebildet sein. Die Tragschiene und die daran befestigten Konstruktionsteile, die Leuchtmittel und Reflektoranordnungen sind dann mit einer entsprechenden Dichtung versehen. Aufgrund der reduzierten Bauteile ist auch bei derartigen Lichtbandsystemen eine Kostenreduzierung zu verzeichnen.

Die Erfindung wird nachstehend anhand einer Zeichnung weiter erläutert; in dieser zeigen
- Fig. 1: eine erfindungsgemäße Leuchteneinheit in einer teilweisen Explosionsdarstellung;
- Fig. 2: einen Querschnitt durch eine erfindungsgemäße Leuchteneinheit mit einer beabstandeten Reflektoranordnung und
- Fig. 3: ein Lichtband aus einer dreilängigen Leuchteneinheit in einer teilweisen Explosionsdarstellung.

Fig. 1 zeigt in einer teilweisen Explosionsdarstellung eine einlängige und einlampige Leuchteneinheit 2, welche als Grundelement eine Tragschiene 4 aufweist. Die Tragschiene 4 ist aus einem verzinkten, profilierten Stahlblech hergestellt und beidseitig mittels Pulverbeschichtung lackiert. Die Tragschiene 4 ist in diesem Beispiel im Querschnitt nahezu quadratisch ausgebildet (Fig. 2) und weist eine obere Montagefläche 14 und eine gegenüberliegende, nach unten gerichtete Einbauöffnung 16 auf. Die gehäuseartig ausgebildete Tragschiene 4 ist mit einer Durchgangsverdrahtung versehen, wobei zusätzliche Verdrahtungen in einer Rinne 17 der äußeren Montagefläche 14 geführt werden können.

In einer besonders einfachen, kostengünstigen konstruktiven Ausbildung ist die Tragschiene 4 zur Aufnahme der elektrischen und elektronischen Betriebsgeräte 8 ausgebildet, welche über stirnseitig angeordnete Halteeinrichtungen 10 für ein Leuchtmittel 6 mit diesem verbunden sind. Indem die Tragschiene sowohl die elektrischen Betriebsgeräte 8 als auch über die direkt an der Tragschiene 4 angeordneten Halteeinrichtungen 10 das Leuchtmittel 6 aufnimmt und darüberhinaus auch eine lösbare Befestigung einer Reflektoranordnung 20 ermöglicht, kann auf die Anordnung eines Licht- oder auch Geräteträgers verzichtet werden.

Die Reflektoranordnung 20 dient mit einer im wesentlichen ebenen Grundfläche 22 als Abdeckung 18 der Einbauöffnung 16.

Die Befestigung der Reflektoranordnung 20 erfolgt mit wenigstens zwei Befestigungseinrichtungen 24 an der Tragschiene 4 derart, daß die Grundfläche 22 zwischen dem Leuchtmittel 6 und der Tragschiene 4 zu liegen kommt.

Als Befestigungseinrichtung 24 kann jeweils eine Ausnehmung 26, beispielsweise ein Langloch, vorgesehen sein, welches mit einem in der Tragschiene 4 gehaltenen Befestigungselement 28, insbesondere in Form eines Schnellverschlusses, zusammenwirkt.

Aus dem in Fig. 2 gezeigten Querschnitt der Tragschiene 4 ist die Ausbildung und Anordnung einer Befestigungseinrichtung 24 für die im Abstand zur Tragschiene 4 gezeigte Reflektoranordnung 20 dargestellt. Die Befestigungseinrichtung 24 besteht bei diesem Ausführungsbeispiel aus einem Knebel 29 mit Bolzen 27, wobei der Knebel 29 komplementär zur Ausnehmung 26 der Reflektoranordnung 20 ausgebildet ist. Der Bolzen 27 reicht durch die Einbauöffnung 16 und ist in einem Quersteg oder auch als Klammer ausgebildeten Querbügel 13 an der Tragschiene 4 gehalten. Die Tragschiene 4 weist im Bereich der Einbauöffnung 16 Längsstege 12 auf, welche nahezu waagerecht oder auch abgewinkelt sein können. Wenn die Befestigungseinrichtungen 24 der Reflektoranordnung 20, sowie die Halteeinrichtungen 10 des Leuchtmittels 6 und die Einbaugeräte 8 komplementäre Halteelemente, insbesondere Nuten, aufweisen, können diese Bauteile durch Auf- oder Einklipsen oder Einrasten längsverschiebbar gehalten werden.

Die Halteeinrichtungen 10, welche insbesondere aus Kunststoff gefertigt sind, weisen die Leuchtmittelfassung 11 für das Leuchtmittel 6 auf. Bei einer parallelen Anordnung von zwei Leuchtmitteln einer zweilampigen Leuchteneinheit sind die Halteeinrichtungen mit jeweils zwei Leuchtmittelfassungen zu versehen.

In Fig. 3 ist als Beispiel für eine mehrlängige Leuchteneinheit 30 eine dreilängige Leuchteneinheit dargestellt. Eine derartige dreilängige Leuchteneinheit 30 kann ebenso wie eine zweilängige Leuchteneinheit mit weiteren derartigen Leuchteneinheiten zu einem Lichtband komplettiert werden. Mehrlängige Leuchteneinheiten 30 können jedoch auch einzeln als ein Lichtband montiert werden.

Bei einer derartigen Leuchteneinheit 30 ist eine Tragschiene 34 von entsprechender Länge an einer Decke direkt oder über eine Aufhängung (nicht dargestellt) befestigt. Analog zur einlampigen und einlängigen Leuchteneinheit der Fig. 1 und 2 weist das gehäuseartige Profil der mehrlängigen Tragschiene 34 Betriebsgeräte 8, stirnseitig angeordnete Halteeinrichtungen 10 für Leuchtmittel 6 und Reflektoranordnungen 20, welche über Befestigungseinrichtungen 24 direkt an der Tragschiene 34 zu befestigen sind, auf. An den Stirnenden ist die mehrlängige Tragschiene 34 durch deckelartige Stirnteile 15 abgedeckt.

Fig. 3 veranschaulicht, daß für ein Lichtbandsystem auf der Basis der erfindungsgemäßen Leuchteneinheit wesentlich weniger Bauteile erforderlich sind. Zu einer daraus resultierenden Kostensenkung kommt als ein weiterer Vorteil eine werkzeuglose Montage der noch erforderlichen Bauteile hinzu.

## Patentansprüche

1. Leuchteneinheit, insbesondere für Lichtbandsysteme, mit einer Tragschiene (4), die zur Aufnahme elektrischer Betriebsgeräte (8) ausgebildet ist und eine nach unten gerichtete Einbauöffnung (16) aufweist,
mit einem Leuchtmittel (6), welches über Halteeinrichtungen (10) an der Tragschiene (4) gehalten ist und mit einer Reflektoranordnung (20), welche im Querschnitt als ein nach unten offenes U oder trapezförmig ausgebildet und mit Hilfe von Befestigungseinrichtungen (24) an der Tragschiene (4) fixierbar ist,
dadurch **gekennzeichnet**,
daß die Reflektoranordnung (20) zwischen Seitenflächen (23) eine Grundfläche (22) aufweist, welche zur Abdekkung der Einbauöffnung (16) der Tragschiene (4) ausgebildet ist und wenigstens zwei Ausnehmungen (26) aufweist, welche zur direkten Befestigung der Reflektoranordnung (20) an der Tragschiene (4) komplementär zu einem durchsteckbaren Knebel (29) eines Befestigungselementes (28) der Befestigungseinrichtungen (24) ausgebildet sind,
daß jedes Befestigungselement (28) einen Querbügel (13) zur Halterung an der Tragschiene (4) aufweist und
daß die Tragschiene (4) im Bereich der Einbauöffnung (16) mit Längsstegen (12) versehen ist, an denen die Querbügel (13) der Befestigungseinrichtungen (24) für die Reflektoranordnung (20) sowie die Halteeinrichtungen (10) für das Leuchtmittel (6) und die elektrischen Betriebsgeräte (8) einrastbar oder aufklipsbar und längsverschiebbar gehalten sind.

2. Leuchteneinheit nach Anspruch 1,
dadurch **gekennzeichnet**,
daß die in der Grundfläche (22) der Reflektoranordnung (20) ausgebildeten Ausnehmungen (26) als Langlöcher oder Schlüssellochbohrungen und die Befestigungselemente (28) als Schnellverschlüsse ausgebildet sind.

3. Leuchteneinheit nach Anspruch 1 oder 2,
dadurch **gekennzeichnet,**
daß die Tragschiene (4) als gehäuseartiges Profil ausgebildet ist und eine obere Montagefläche (14) zur Deckenmontage oder Aufhängung aufweist.

4. Leuchteneinheit nach Anspruch 3,
dadurch **gekennzeichnet**,
daß die Tragschiene (4, 34) aus einem verzinkten Stahl gefertigt ist, einen nahezu U-förmigen Querschnitt aufweist und beidseitig beschichtet ist und daß die obere Montagefläche (14) mit einer deckenseitigen Rinne (17) für die Durchgangsverdrahtung versehen ist.

5. Leuchteneinheit nach einem der vorhergenden Ansprüche,
dadurch **gekennzeichnet,**
daß die Tragschiene (4) als eine mehrlängige Tragschine (34) für eine ein- oder mehrlampige und mehrlängige Leuchteneinheit (30) ausgebildet ist und daß an die mehrlängige Tragschiene (34) mehrere Leuchtmittel (6) über Halteeinrichtungen (10) und mehrere Reflektoranordnungen (20) an der mehrlängigen Tragschiene 34 befestigt sind, deren Grundfläche (22) die Einbauöffnung (36) der mehrlängigen Tragschiene (34) abdecken.

6. Leuchteneinheit nach Anspruch 5,
dadurch **gekennzeichnet**,
daß die Reflektoranordnungen (20) im Wechsel mit einer Blindabdeckung an der mehrlängigen Tragschiene (34) angeordnet sind und daß die Blindabdeckung einklipsbar, einrastbar oder mit einem Befestigungselement (28) mit Knebel (29) und Querbügel (13) an der Tragschiene (4) fixierbar ist.

7. Leuchteneinheit nach Anspruch 5 oder 6,
dadurch **gekennzeichnet**,
daß mehrere Tragschienen (4, 34) einer ein- oder mehrlampigen und ein- oder mehrlängigen Leuchteneinheit (2, 30) mit Hilfe von Verbindungselementen zu Lichtbändern angeordnet sind.

## Claims

1. Lighting fixture, particularly for light band systems, with a support rail (4) constructed for receiving electrical operating devices (8) and having a downwardly directed installation opening (16), with a lighting means (6), which is held by means of holding devices (10) on the support rail (4) and with a reflector arrangement (20), which is cross-sectionally constructed as a downwardly open U or trapezoidally and which is fixable with the aid of fixing devices (24) to the support rail (4),
**characterized** in
that the reflector arrangement (20) is provided between the lateral faces (23) with a base face (22), which is constructed for covering the installation opening (16) of the support rail (4) and has at least two recesses (26), which are constructed for the direct fixing of the reflector arrangement (20) to the support rail (4) in complementary manner to a pass-through toggle (29) of a fixing element (28) of the fixing devices (24),
that each fixing element (28) has a cross-clip (13) for retention on the support rail (4) and
that the support rail (4) is provided in the vicinity of the installation opening (16) with longitudinal webs (12) on which can be fitted or clipped and held in longitudinally displaceable manner the cross-clips (13) of the fixing devices (24) for the reflector arrangement (20) and the holding devices (10) for the lighting means (6) and the electrical operating devices (8).

2. Lighting fixture according to claim 1,
**characterized** in
that the recesses (26) in the base face (22) of the reflector arrangement (20) are constructed as elongated holes or keyhole bores and the fixing elements (28) are constructed as snap closures.

3. Lighting fixture according to claim 1 or 2,
**characterized** in
that the support rail (4) is constructed as a casing-like profile and has an upper assembly surface (14) for ceiling fitting or suspension.

4. Lighting fixture according to claim 3,
**characterized** in
that the support rail (4, 34) is made from galvanized steel, has an almost U-shaped cross-section and is coated on both sides and that the upper assembly surface (14) is provided with a ceiling-side channel (17) for through wiring.

5. Lighting fixture according to one of the preceding claims,
**characterized** in
that the support rail (4) is constructed as a multilength support rail (34) for a single or multilamp and multilength lighting fixture (30) and that to the multilength support rail (34) are fixed by means of holding devices (10) several lighting means (6) and several reflectors arrangements (20) are fixed to the multilength support rail (34), whose base face (22) covers the installation opening (36) of the multilength support rail (34).

6. Lighting fixture according to claim 5,
**characterized** in
that the reflector arrangements (20) alternate with a blank cover on the multilength support rail (34) and that the blank cover can be clipped or fitted in or fixed to the support rail (4) with a fixing element (28) having a toggle (29) and cross-clip (13).

7. Lighting fixture according to claim 5 or 6,
**characterized** in
that several support rails (4, 34) of a single or multilamp and a single or multilength lighting fixture (2, 30) are arranged forming light bands with the aid of connecting elements.

## Revendications

1. Appareil d'éclairage, en particulier pour systèmes à bandes lumineuses, comportant
- un rail porteur (4) conçu pour accueillir des appareils électriques (8) et présentant une ouverture d'installation (16) ouverte vers le bas,
- un moyen d'éclairage (6) monté sur le rail porteur (4) par des dispositifs de maintien (10),
- un dispositif réflecteur (20) dont la section a la forme d'un U ou d'un trapèze ouvert vers le bas et qui peut être fixé au rail porteur (4) par des dispositifs de fixation (24),
caractérisé en ce que
- le dispositif réflecteur (20) présente, entre des faces latérales (23), une face de base (22) conçue pour recouvrir l'ouverture d'installation (16) du rail porteur (4) et présentant au moins deux évidements (26) qui, pour permettre la fixation directe du dispositif réflecteur (20) sur le rail porteur, sont complémentaires du garrot d'emmanchement (29) d'un élément de fixation (28) appartenant aux dispositifs de fixation (24),
- chaque élément de fixation (28) comporte un étrier transversal (13) pour assurer le maintien sur le rail porteur (4),
- le rail porteur (4), dans la zone de l'ouverture d'installation (16), est équipé de barrettes longitudinales (12) sur lesquelles les étriers transversaux (13) des dispositifs de fixation (24) du dispositif réflecteur (20) ainsi que les dispositifs de maintien (10) du moyen d'éclairage (6) et les appareils électriques (8) peuvent être encliquetés ou clipsés et se trouvent maintenus tout en pouvant coulisser longitudinalement.

2. Appareil d'éclairage selon la revendication 1,
caractérisé en ce que
les évidements (26) dans la face de base (22) du dispositif réflecteur (20) ont la forme de boutonnières ou trous oblongs ou de trous de serrure tandis que les éléments de fixation (28) sont des fermetures rapides.

3. Appareil d'éclairage selon la revendication 1 ou 2,
caractérisé en ce que
le rail porteur (4) est constitué par un profilé en forme de boîtier et présente une face supérieure de montage (14) pour fixation au plafond ou montage en suspension.

4. Appareil d'éclairage selon la revendication 3,
caractérisé en ce que
le rail porteur (4, 34) est réalisé en acier galvanisé, a une section sensiblement en forme d'U et porte un revêtement des deux côtés, la face supérieure de montage (14) présentant, du côté du plafond, une goulotte (17) pour le passage des fils.

5. Appareil d'éclairage selon une des revendications précédentes,
caractérisé en ce que
• le rail porteur (4) est un rail à longueur multipliée (34) pour recevoir un appareil d'éclairage (30) comportant une ou plusieurs lampes et étant de longueur multipliée et,
• sur le rail (34) à longueur multipliée sont fixés plusieurs moyens d'éclairage (6) par l'intermédiaire de dispositifs de maintien (10) ainsi que plusieurs dispositifs réflecteurs (20) dont les faces de base (22) recouvrent l'ouverture d'installation (36) du rail (34) à longueur multipliée.

6. Appareil d'éclairage selon la revendication 5,
caractérisé en ce que
les dispositifs réflecteurs (20), sur le rail (34) à longueur multipliée, sont disposés en alternance avec des recouvrements aveugles clipsables, encliquetables ou fixables sur le rail (4) par un élément de fixation (28) comprenant un garrot (29) et un étrier transversal (13).

7. Appareil d'éclairage selon la revendication 5 ou 6,
caractérisé en ce que
plusieurs rails porteurs (4, 34) d'un Appareil (2, 30) d'éclairage à une ou plusieurs lampes et de longueur simple ou multipliée sont montés avec l'aide d'éléments de liaison pour former des bandes lumineuses.
